# EUROPÄISCHE PATENTSCHRIFT

(11) **EP 0 789 925 B1**
(45) Veröffentlichungstag und Bekanntmachung des Hinweises auf die Patenterteilung: **03.06.1998**
(21) Anmeldenummer: 95935837.5
(22) Anmeldetag: 30.10.1995
(51) Int. Cl.: H01H 9/26

(54) **ANORDNUNG ZUR GEGENSEITIGEN VERRIEGELUNG VON LEISTUNGSSCHALTERN**
POWER SWITCH MUTUALLY LOCKING ARRANGEMENT
DISPOSITIF DE VERROUILLAGE MUTUEL DE SECTIONNEURS DE PUISSANCE

(30) Priorität: 31.10.1994 DE 4439751
(43) Veröffentlichungstag der Anmeldung: 20.08.1997
(73) Patentinhaber: SIEMENS AKTIENGESELLSCHAFT, 80333 München (DE)
(72) Erfinder: GODESA, Ludvik, D-10777 Berlin (DE)
(86) Internationale Anmeldenummer: DE9501520
(87) Internationale Veröffentlichungsnummer: WO9613842

(56) Entgegenhaltungen:
- DE-A- 4 409 172
- FR-A- 2 480 993

## Beschreibung

Die Erfindung betrifft eine Anordnung zur gegenseitigen Verriegelung der Betätigung von wenigstens zwei Leistungsschaltern, wobei jeder Leistungsschalter eine Seitenwand und eine an der Seitenwand zugängliche Schaltwelle sowie ein gleichfalls an der Seitenwand zugängliches Steuerorgan einer die Betätigung des Leistungsschalters freigebenden oder sperrenden Einrichtung aufweist, mit einem Stellungsmelder zur Abgabe eines der Schaltstellung entsprechenden mechanischen Signals mittels eines Übertragungsorgans (Seilzug) sowie mit einem durch die mechanischen Signale steuerbaren Auswertungsgerät zur Betätigung wenigstens des Steuerorgans eines der Leistungsschalter.

Eine Anordnung dieser Art ist durch die DE 44 09 172 A1 bekannt geworden. Die mechanischen Signale werden dabei durch biegsame Übertragungsorgane in der Art von Bowdenzügen übertragen. Für gleichartige Zwecke ist es auch bekannt, ein Gestänge vorzusehen (DE-A-38 41 315). Während Gestänge jedoch eine feste räumliche Zuordnung der Leistungsschalter erfordern, gestatten es biegsame Übertragungsorgane, nach Belieben übereinander oder seitlich voneinander aufgestellte Leistungsschalter miteinander zu verknüpfen.

Bei der Sicherheitsvorrichtung nach der DE 44 09 172 A1 bildet jeweils ein Adapterblock eines Leistungsschalters einen Stellungsmelder und eine Einrichtung zur Zuführung eines Sperrsignals zur Betätigung des Steuerorgans desselben Leistungsschalters. Dies setzt eine räumlich relativ eng benachbarte Lage der Schaltwelle und des Steuerorgans voraus, wenn nicht der Adapterblock eine große und sperrige Bauform annehmen soll. Das Auswertungsgerät wird eingesetzt, um bei einem System von drei Leistungsschaltern nur bestimmte Kombinationen von Schaltzuständen zu bewirken. Dabei wird das Auswertungsgerät stets durch ein mechanisches Signal des Stellungsmelders sowohl des Leistungsschalters beaufschlagt, an dem das Auswertungsgerät angebracht ist als auch durch ein weiteres Signal, das von dem Stellungsmelder eines der anderen Leistungsschalter bereitgestellt wird. Das Ausgangssignal des Auswertungsgerätes wird dem verbleibenden Leistungsschalter als Sperrsignal zugeführt. Beim Aufbau der Sicherheitsvorrichtung ist somit stets zu prüfen, ob die gewünschte Kombination zulässiger Schaltzustände der Leistungsschalter es erfordert, ein Auswertungsgerät zu verwenden oder ob die zu erzielende Abhängigkeit durch die Adapterblöcke allein zu bewirken ist.

Eine die Einschaltung eines Leistungsschalters freigebende oder sperrende Einrichtung, die auch als Einschaltsperre bezeichnet werden kann, ist in der nach dem Anmeldetag der vorliegenden Anmeldung ausgegebenen DE 43 33 828 C1 beschrieben. Auf die Möglichkeit, die Schaltstellung eines weiteren Leistungsschalters als Steuersignal zu verwerten, ist in diesem Dokument hingewiesen.

Der Erfindung liegt die Aufgabe zugrunde, die Sicherheitsvorrichtung so auszubilden, daß sie unabhängig von dem Abstand zwischen der Schaltwelle und der Steuerwelle verwendbar ist und daß der Benutzer die Möglichkeit hat, beliebige zulässige Kombinationen von Schaltzuständen der Leistungsschalter unter Verwendung einer grundsätzlich gleichen Geräteausrüstung zu verwirklichen.

Durch die Erfindung wird diese Aufgabe dadurch gelöst, daß jedem Leistungsschalter ein Auswertungsgerät zugeordnet ist und das Auswertungsgerät zusammen mit dem Stellungmelder des betreffenden Leistungsschalters auf einer gemeinsamen, parallel zu der Seitenwand angeordneten Tragplatte angeordnet ist, und daß jedes Auswertungsgerät wenigstens einen Eingangsschieber und einen mit dem Steuerorgan des zugeordneten Leistungsschalters kuppelbaren Ausgangsschieber aufweist.

Dadurch, daß jeder Leistungsschalter einen Stellungsmelder und ein Auswertungsgerät erhält, wird eine einheitliche und somit im Prinzip von der jeweils beabsichtigten Sicherheitsfunktion unabhängige Geräteausrüstung geschaffen. Darüber hinaus ist diese Geräteausrüstung auch unabhängig von der jeweils vorliegenden Montageart der Leistungsschalter verwendbar, da es die Tragplatte erlaubt, eine funktionelle Verbindung mit Leistungsschaltern sowohl bei festem oder verfahrbarem Einbau (Einschubschalter) herzustellen. Wesentlich für die neue Anordnung ist die Ausbildung des Stellungsmelders als reiner Stellungsmelder, der somit nur mit der Schaltwelle, nicht dagegen mit dem Steuerorgan zusammenwirkt. Damit hat der Abstand zwischen der Schaltwelle und dem Steuerorgan keinen Einfluß auf die Bauform des Stellungsmelders. Die Aufgabe des Zusammenwirkens mit dem Steuerorgan hat allein das Auswertungsgerät. Lediglich durch eine vom Benutzer vorzunehmende Einrichtung bzw. Einstellung des Auswertungsgerätes wird die Funktion einer direkten Kupplung zwischen dem wenigstens einen Eingangsschieber und dem Ausgangsschieber oder in einer Ausstattung mit zwei Eingangsschiebern die gewünschte Funktion als UND- bzw. ODER-Glied erreicht.

Die Anordnung nach der Erfindung unterscheidet sich durch die vorgenannten Eigenschaften grundsätzlich von einer anderen bekannten Verriegelungsvorrichtung nach der DE 31 14 186 C2, die für unterschiedlich weit voneinander entfernte und unterschiedlich große Schaltgeräte geeignet ist. Dabei ist ein beliebig zu plazierendes Verriegelungsgehäuse vorgesehen, das durch biegsame Übertragungsorgane mit den Schaltgeräten zu verbinden ist. Je nach der gewünschten logischen Funktion werden unterschiedliche Verriegelungsgehäuse benutzt. Die Stellungsmelder sind gesonderte, an den Schaltgeräten anzubringende Baugruppen.

Im Rahmen der Erfindung kann durch eine Wellenkupplung eine Verbindung zwischen der Schaltwelle des Leistungsschalters und einer Betätigungswelle des Stellungsmelders sowie durch eine Mitnehmerkupplung eine Verbindung zwischen dem Auswertungsgerät und dem Steuerorgan herstellbar sein. Durch die Wellenkupplung und die Mitnehmerkupplung wird dem Benutzer die nachträgliche Ausrüstung des Leistungsschalters mit einem Stellungsmelder und einem Auswertungsgerät erleichtert.

Diese Anordnung eignet sich gleichermaßen für festen Einbau oder verfahrbare Anordnung eines Leistungsschalters. Dabei empfiehlt es sich, die Tragplatte bei einem für festen Einbau vorgesehenen Leistungsschalter mit dem Leistungsschalter fest zu verbinden. Demgegenüber können bei einem fahrbar in einem Einschubrahmen angeordneten Leistungsschalter die Tragplatte an dem Einschubrahmen befestigt sein, wobei die Wellenkupplung und die Mitnehmerkupplung in der Richtung der Fahrbewegung des Leistungsschalters lösbar ausgebildet sind.

Die Benutzung einer einheitlichen Tragplatte für die verschiedenen Einbauarten eines Leistungsschalters kann dadurch ermöglicht werden, daß die der Tragplatte zugeordnete Seitenwand des Leistungsschalters Aufnahmevorrichtungen für Befestigungsmittel zur Halterung einer Adapterplatte aufweist, die als Stützorgan für die Tragplatte ausgebildet ist. Eine solche Adapterplatte ist auch verwendbar, wenn Leistungsschalter nicht in einem Schaltschrank oder einer mehrfeldrigen Schaltanlage, sondern mittels geeigneter Tragwinkel an einer Wand montiert sind. In diesem Fall empfiehlt es sich, daß der Tragwinkel Öffnungen besitzt, die mit wenigstens einem Teil der zur Befestigung der Adapterplatte vorgesehenen Aufnahmevorrichtungen fluchten.

Die Erfindung wird im folgenden anhand der in den Figuren dargestellten Ausführungsbeispiele näher erläutert.

Die Figur 1 zeigt in schematischer Darstellung eine Anordnung zur Verriegelung von drei Leistungsschaltern.

Die Figuren 2, 3 und 4 zeigen unterschiedliche Montagearten einer Tragplatte, an der jeweils ein Stellungsmelder und ein Auswertungsgerät montiert sind.

In der Figur 5 ist eine Wellenkupplung im Längsschnitt gezeigt.

Eine Mitnehmerkupplung zeigt die Figur 6.

In der Figur 1 sind strichpunktiert drei Niederspannungs-Leistungsschalter A, B und C strichpunktiert angedeutet. Die schaltungstechnische Zuordnung der Leistungsschalter A, B und C ist aus dem im linken oberen Teil der Figur 1 gezeigten Schaltplan ersichtlich. Danach dient der Leistungsschalter A als Einspeiseschalter für einen Transformator und der Leistungsschalter C als Einspeiseschalter für einen Generator. Der Leistungsschalter B bildet eine Längskupplung der Abschnitte einer Sammelschiene, an welche die Leistungsschalter A und C angeschlossen sind. Die Aufgabe der im folgenden zu beschreibenden Anordnung zur Verriegelung besteht darin, eine Einschaltung des Leistungsschalters C zu verhindern, wenn die Leistungsschalter A und B eingeschaltet sind. Umgekehrt sollen die Leistungsschalter A und B gesperrt sein, wenn der Leistungsschalter C eingeschaltet ist.

Jeder der Leistungsschalter A, B und C besitzt eine Einschalttaste 1, die zur Betätigung eines Steuerorgans 2 in Gestalt einer Einschalthalbwelle mittels eines daran sitzenden Fortsatzes 3 dient. An dem Steuerorgan 2 ist eine Einschaltklinke 4 abgestützt. In bekannter Weise bewirkt eine Drehung des Steuerorgans 2 im Uhrzeigersinn eine Freigabe der Einschaltklinke 4 und damit das Schließen der Schaltkontakte des betreffenden Leistungsschalters.

Die Betätigung des Steuerorgans 2 mittels der Einschalttaste 1 ist nur dann möglich, wenn sich ein Sperrschieber 5 zwischen der Einschalttaste 1 und dem Fortsatz 3 des Steuerorgans 2 befindet, wie dies in der Figur 1 bei den Leistungsschaltern A und B gezeigt ist. Ist der Sperrschieber 5 dagegen zurückgezogen wie bei dem Leistungsschalter C, so bleibt eine Betätigung der Einschalttaste 1 wirkungslos. Somit kann der betreffende Leistungsschalter nicht eingeschaltet werden. Diese Einrichtung, die auch als Einschaltsperre bezeichnet werden kann, ist näher in der DE 43 33 828 C1 beschrieben.

Jedem der Leistungsschalter A, B und C ist eine Tragplatte 6 zugeordnet, auf der sich jeweils ein Stellungsmelder 7 und ein Auswertungsgerät 10 befinden. Der Stellungsmelder 7 hat die Aufgabe, ein von der Schaltstellung des betreffenden Leistungsschalters abhängiges mechanisches Signal abzugeben. Hierzu weist der Stellungsmelder 7 eine Betätigungswelle 11 auf, die in einer noch zu beschreibenden Weise mit einer Schaltwelle des Leistungsschalters gekuppelt ist. Auf der Betätigungswelle 11 sitzt ein zweiarmiger Hebel 12, der gelenkig mit einem oder zwei verschiebbar geführten Schiebern 13 verbunden ist. Unter Zwischenschaltung eines Federspeichers 14 wird beim Einschalten des zugehörigen Leistungsschalters A, B oder C ein Seilzug betätigt, der mit einem der Auswertungsgeräte 10 verbunden ist. Der Stellungsmelder 7 für den Leistungsschalter C besitzt zwei Schieber 13 und zwei Federspeicher 14 zur Abgabe von zwei Signalen.

Bevor auf die Verbindung der Stellungsmelder 7 und der Auswertungsgeräte 10 untereinander eingegangen wird, sei zunächst kurz die Wirkungsweise der Auswertungsgeräte 10 erläutert. Jedes der Auswertungsgeräte 10 besitzt einen bzw. zwei Eingangsschieber 15, die durch eine Rückstellfeder 16 in ihrer Ruhelage gehalten werden. Den Leistungsschaltern A und B sind Auswertungsgeräte mit je einem Eingangsschieber zugeordnet, während der Leistungsschalter C ein Auswertungsgerät 10 mit zwei Eingangsschiebern 15 besitzt. Ferner weist jedes der Auswertungsgeräte 10 einen Ausgangsschieber 17 auf, der durch ein in die Eingangsschieber 15 eingesetztes Kupplungsorgan 20 mit dem Eingangsschieber 15 kuppelbar ist. Je nachdem, ob das betreffende Auswertungsgerät 10 als einkanaliges oder als zweikanaliges UND-Glied oder als ODER-Glied arbeiten soll, werden Kupplungsorgane 20 eingesetzt bzw. fortgelassen. In dem Beispiel gemäß der Figur 1 sind alle Auswertungsgeräte 10 mit Kupplungsorganen 20 ausgestattet. Die erwähnten Sperrschieber 5 sind direkt mit dem Ausgangsschieber 17 verbunden.

Um die eingangs erwähnte gewünschte Abhängigkeit zwischen den Leistungsschaltern A, B und C zu bewirken sind insgesamt vier Seilzüge als biegsame Übertragungsorgane vorgesehen. Insbesondere verbindet ein Übertragungsorgan 21 den Stellungsmelder 7 des Leistungsschalters A mit dem ersten Eingangsschieber 15 des Auswertungsgerätes 10 des Leistungsschalters C. Ein weiteres Übertragungsorgan 22 verbindet den Stellungsmelder 7 des Leistungsschalters B mit dem weiteren Eingangsschieber 15 des Stellungsmelders 10 des Leistungsschalters C. Der Stellungsmelder 7 des Leistungsschalters C besitzt zwei Ausgänge, von denen der eine durch ein Übertragungsorgan 23 mit dem Auswertungsgerät 10 des Leistungsschalters A und der andere durch ein Übertragungsorgan 24 mit dem Auswertungsgerät 10 des Leistungsschalters B verbunden ist.

In der Figur 1 ist der Zustand gezeigt, daß die Leistungsschalter A und B eingeschaltet sind und der Leistungsschalter C gegen Einschaltung gesperrt ist. Dieser Zustand beruht darauf, daß infolge der Schaltstellung EIN der Leistungsschalter A und B durch die zugeordneten Stellungsmelder 7 die Übertragungsorgane 21 und 22 betätigt sind, und hierdurch die Eingangsschieber 15 des Auswertungsgerätes 10 des Leistungsschalters C unter Mitnahme des Ausgangsschiebers 17 nach rechts verschoben sind. Deshalb ist der Sperrschieber 5 gleichfalls nach rechts verschoben, wodurch in der schon erwähnten Weise die Einschalttaste 1 beim Drücken ein Leerhub ausführt und das Steuerorgan 2 nicht betätigt wird.

Die Tragplatte 6 ist je nach der Einbauart eines Leistungsschalters unterschiedlich montiert. Dies ist schematisch in den Figuren 2, 3 und 4 gezeigt. Hierbei ist in der Figur 2 einer der Leistungsschalter A, B oder C, in einem Einschubrahmen 26 fahrbar angeordnet. Die Tragplatte 6 ist an der rechten Seitenwand 27 des Einschubrahmens 26 befestigt. Eine Wellenkupplung 30 verbindet dabei eine innere Schaltwelle des Leistungsschalters 25 mit der Betätigungswelle 11 des Stellungsmelders 7. Eine Mitnehmerkupplung 31 verbindet den Ausgangsschieber 17 des Auswertungsgerätes 10 mit einer strichpunktiert angedeuteten Einrichtung 32, welche die Funktion des zwischen die Einschalttaste 1 und den Fortsatz 3 eingreifenden Sperrschiebers 5 in der Figur 1 besitzt.

In dem weiteren Beispiel gemäß der Figur 3 ist der Leistungsschalter A, B oder C mittels Fußwinkel 33 fest in einer Schaltzelle einer Schaltanlage eingebaut. Als Stützorgan für die Tragplatte 6 dient eine Adapterplatte 34, die mit dem Leistungsschalter A, B oder C fest verbunden ist. In dem gezeigten Beispiel dienen als Aufnahmevorrichtungen für Befestigungsmittel Stütznasen 35 am Gehäuse des Leistungsschalters A, B oder C und z. B. Gewindelöcher oder dgl. in den erwähnten Fußwinkeln 33.

Die gleiche Adapterplatte 34 ist verwendbar, wenn der Leistungsschalter A, B oder C mittels zweier Haltewinkel 36 an einer Wand 37 befestigt wird. Dabei ist wenigstens die eine Seitenwand 40 des Tragwinkel 36 mit einer solchen Kontur versehen, daß die Adapterplatte 34 und anschließend die Tragplatte 6 montiert werden können, ohne den Leistungsschalter A, B oder C zuvor aus den Tragwinkeln 36 zu nehmen. Öffnungen 41 in der Seitenwand 40 gestatten dabei das Handhaben von Befestigungsschrauben der Adapterplatte 34 und der Tragplatte 6.

Ein Beispiel für die Ausbildung der Wellenkupplung 30 zeigt die Figur 5. In dieser ist ein Teil einer Seitenwand 42 eines Leistungsschalters A, B oder C gezeigt, an der die Adapterplatte 34 befestigt ist. Auf der Adapterplatte 34 befindet sich die Tragplatte 6 mit der Betätigungswelle 11 für den in der Figur 5 nicht gezeigten Stellungsmelder 7. Eine Schaltwelle 43 des Leistungsschalters ragt nicht durch die Seitenwand 42 hindurch, sondern endet innerhalb des Gehäuses und ist mit einem elektrisch isolierenden Kupplungstück 44 versehen, das in der Seitenwand 42 drehbar gelagert ist. Auf diese Weise wird der elektrische Berührungsschutz trotz der äußeren Ankopplung der Betätigungswelle 11 aufrechterhalten. Das Kupplungsstück 44 weist einen Kupplungsschlitz 45 auf, in den ein entsprechend geformtes Endstück 46 der Betätigungswelle einführbar ist. Auf diese Weise kann sowohl durch Verschieben als auch durch Einstecken eine Verbindung zwischen der Schaltwelle 43 und der Betätigungswelle 11 hergestellt werden.

Ein Beispiel für eine Mitnehmerkupplung 31 zwischen einem Auswertungsgerät 10 und der Einrichtung 32 zeigt die Figur 6. Durch die teilweise gezeigte Seitenwand 42 eines Leistungsschalters ragt ein Steuerorgan 47 hindurch, das als Welle ausgebildet ist und einen Betätigungsarm 50 besitzt. Dem Betätigungsarm 50 steht eine Abwinklung 51 eines Führungsschiebers 52 gegenüber, der mit dem Ausgangsschieber 17 des Auswertungsgerätes 10 verbunden oder einstückig mit diesem hergestellt sein kann. Daher gelangt auch die Mitnehmerkupplung 31 beim Anbau der Tragplatte 6 an einen Leistungsschalter in Eingriff. Für die Anordnung der Tragplatte ist es wesentlich, daß bei allen Einbauarten eines Leistungsschalters der gleiche Abstand von der Seitenwand des Leistungsschalters erzielt wird. Beispielsweise kann dabei der Abstand zwischen dem Leistungsschalter und der für den Anbau der Tragplatte vorgesehenen Seitenwand des Einschubrahmens als Bezugsmaß gewählt werden. Die Adapterplatte wird daher so ausgebildet, daß sich die gleiche Lage der Tragplatte bzgl. der Seitenwand des Leistungsschalters ergibt.

## Patentansprüche

1. Anordnung zur gegenseitigen Verriegelung der Betätigung von wenigstens zwei Leistungsschaltern (A, B, C), wobei jeder Leistungsschalter (A, B, C) eine Seitenwand (42) und eine an der Seitenwand (42) zugängliche Schaltwelle (43) sowie ein gleichfalls an der Seitenwand (42) zugängliches Steuerorgan (2, 47) einer die Betätigung des Leistungsschalters (A, B, C) freigebenden oder sperrenden Einrichtung (32) aufweist, mit einem Stellungsmelder (7) zur Abgabe eines der Schaltstellung entsprechenden mechanischen Signals mittels eines Übertragungsorgans (21, 22, 23, 24) sowie mit einem durch die mechanischen Signale steuerbaren Auswertungsgerät (10) zur Betätigung wenigstens des Steuerorgans (2, 47) eines der Leistungsschalter (A, B, C),
**dadurch gekennzeichnet,**
daß jedem Leistungsschalter A, B, C) ein Auswertungsgerät (10) zugeordnet ist und das Auswertungsgerät (10) zusammen mit dem Stellungsmelder (7) des betreffenden Leistungsschalters (A, B, C) auf einer gemeinsamen, parallel zu der Seitenwand (42) angeordneten Tragplatte (6) angeordnet ist, und daß jedes Auswertungsgerät (10) wenigstens einen Eingangsschieber (15) und einen mit dem Steuerorgan (2, 47) des zugeordneten Leistungsschalters (A, B, C) kuppelbaren Ausgangsschieber (17) aufweist.

2. Anordnung nach Anspruch 1,
**dadurch gekennzeichnet,**
daß durch eine Wellenkupplung (30) eine Verbindung zwischen der Schaltwelle (43) des Leistungsschalters (A, B, C) und einer Betätigungswelle (11) des Stellungsmelders (7) sowie durch eine Mitnehmerkupplung (31) eine Verbindung zwischen dem Auswertungsgerät (10) und dem Steuerorgan (2, 47) hergestellbar ist.

3. Anordnung nach Anspruch 2,
**dadurch gekennzeichnet ,**
daß die Tragplatte (6) bei einem für festen Einbau vorgesehenen Leistungsschalter (A, B, C) mit dem Leistungsschalter (A, B, C) fest verbunden ist.

4. Anordnung nach Anspruch 2,
**dadurch gekennzeichnet,**
daß bei einem fahrbar in einem Einschubrahmen (26) angeordneten Leistungsschalter (A, B, C) die Tragplatte (6) an dem Einschubrahmen (26) befestigt ist und daß die Wellenkupplung (30) und die Mitnehmerkupplung (31) in der Richtung der Fahrbewegung des Leistungsschalters (A, B, C) lösbar ausgebildet sind.

5. Anordnung nach Anspruch 1 oder 2,
**dadurch gekennzeichnet,**
daß die der Tragplatte (6) zugeordnete Seitenwand (42) des Leistungsschalters (A, B, C) Aufnahmevorrichtungen (33, 35) für Befestigungsmittel zur Halterung einer Adapterplatte (34) aufweist, die als Stützorgan für die Tragplatte (6) ausgebildet ist.

6. Anordnung nach Anspruch 5,
**dadurch gekennzeichnet,**
daß ein zur Befestigung eines Leistungsschalters (A, B, C) an einer Wand (37) dienender Tragwinkel (36) wenigstens mit einem Teil der zur Befestigung der Adapterplatte (34) vorgesehenen Aufnahmevorrichtungen fluchtende Öffnungen (41) besitzt.

## Claims

1. Arrangement for mutually locking the operation of at least two circuit-breakers (A, B, C), with each circuit-breaker (A, B, C) having a side wall (42) and a switching shaft (43), which is accessible from the side wall (42) and also a control element (2, 47), likewise accessible from the side wall (42), pertaining to a device (32) which enables or locks out the operation of the circuit-breaker (A, B, C), having a position indicator (7) for emitting a mechanical signal, which corresponds to the switch position, by means of a transmission element (21, 22, 23, 24), and also having an evaluating device (10), which can be controlled by means of the mechanical signals, for the purpose of operating at least the control element (2, 47) of one of the circuit-breakers (A, B, C), characterised in that associated with each circuit-breaker (A, B, C) there is an evaluating device (10) and the evaluating device (10) together with the position indicator (7) of the respective circuit-breaker (A, B, C) is arranged on a common bearing plate (6) which is arranged so as to be parallel to the side wall (42), and in that each evaluating device (10) has at least one input slide (15) and an output slide (17) which can be coupled with the control element (2, 47) of the associated circuit-breaker (A, B, C).

2. Arrangement according to claim 1,
characterised in that by means of a shaft coupling (30) a connection can be established between the switching shaft (43) of the circuit-breaker (A, B, C) and an operating shaft (11) of the position indicator (7) and by means of a driving coupling (31) a connection can also be established between the evaluating device (10) and the control element (2, 47).

3. Arrangement according to claim 2,
characterised in that in the case of a circuit-breaker (A, B, C) which is provided for fixed installation, the bearing plate (6) is fixedly connected to the circuit-breaker (A, B, C).

4. Arrangement according to claim 2,
characterised in that in the case of a circuit-breaker (A, B, C) which is movably arranged in a withdrawable frame (26), the bearing plate (6) is secured to the withdrawable frame (26), and in that the shaft coupling (30) and the driving coupling (31) are formed so as to be releasable in the direction of the travelling motion of the circuit-breaker (A, B, C).

5. Arrangement according to claim 1 or 2,
characterised in that the side wall (42) of the circuit-breaker (A, B, C) that is associated with the bearing plate (6) has receiving arrangements (33, 35) for securement means for the purpose of holding an adapter plate (34) which is formed as a support element for the bearing plate (6).

6. Arrangement according to claim 5,
characterised in that a bearing bracket (36), which is used to secure a circuit-breaker (A, B, C) to a wall (37), has openings (41) which are aligned with at least one portion of the receiving arrangements which are provided for the securement of the adapter plate (34).

## Revendications

1. Dispositif de verrouillage mutuel de l'actionnement d'au moins deux sectionneurs de puissance (A, B, C), chaque sectionneur de puissance (A, B, C) comportant une paroi latérale (42) et un arbre de commutation (43) accessible sur la paroi latérale (42), ainsi qu'un organe de commande (2, 47), également accessible sur la paroi latérale (42), d'un dispositif (32) bloquant ou débloquant l'actionnement du sectionneur de puissance (A, B, C), comportant un transmetteur de position (7) destiné à délivrer un signal mécanique correspondant à la position de commutation au moyen d'un organe de transmission (21, 22, 23, 24) ainsi qu'un appareil analyseur (10) commandé par les signaux mécaniques et destiné à actionner au moins l'organe de commande (2, 47) de l'un des sectionneurs de puissance (A, B, C),
caractérisé en ce
qu'il est associé à chaque sectionneur de puissance (A, B, C) un appareil analyseur (10) qui est monté avec le transmetteur de position (7) du sectionneur de puissance (A, B, C) concerné sur une plaque de support (6) commune disposée parallèlement à la paroi latérale (42) et que chaque appareil analyseur (10) comporte au moins un coulisseau d'entrée (15) et un coulisseau de sortie (17) pouvant être couplé avec l'organe de commande (2, 47) du sectionneur de puissance (A, B, C) associé.

2. Dispositif selon la revendication 1,
caractérisé en ce
qu'on peut, à l'aide d'un accouplement d'arbre (30), relier l'arbre de commutation (43) du sectionneur de puissance (A, B, C) et un arbre de commande (11) du transmetteur de position (7) et à l'aide d'un accouplement d'entraînement (31) relier l'appareil analyseur (10) et l'organe de commande (2, 47).

3. Dispositif selon la revendication 2,
caractérisé en ce
que la plaque de support (6) est reliée de manière fixe au sectionneur de puissance (A, B, C) lorsque celui-ci est prévu pour être monté fixe.

4. Dispositif selon la revendication 2,
caractérisé en ce
que dans le cas d'un sectionneur de puissance (A, B, C) monté mobile dans un cadre de rack (26), la plaque de support (6) est fixée sur le cadre de rack (26) et que l'accouplement d'arbre (30) et l'accouplement d'entraînement (31) sont réalisés amovibles dans la direction du déplacement du sectionneur de puissance (A, B, C).

5. Dispositif selon la revendication 1 ou 2,
caractérisé en ce
que la paroi latérale (42) du sectionneur de puissance (A, B, C) associée à la plaque de support (6) comporte des dispositifs de réception (33, 35) pour des moyens de fixation d'une plaque d'adaptateur (34) qui est réalisée sous forme d'organe d'appui pour la plaque de support (6).

6. Dispositif selon la revendication 5,
caractérisé en ce
qu'une cornière de support (36) servant à la fixation d'un sectionneur de puissance (A, B, C) sur une paroi (37) possède des trous (41) qui sont alignés avec au moins une partie des dispositifs de réception prévus pour la fixation de la plaque d'adaptateur (34).
